# EUROPÄISCHE PATENTSCHRIFT

(11) **EP 3 634 762 B1**
(45) Veröffentlichungstag und Bekanntmachung des Hinweises auf die Patenterteilung: **05.03.2025**
(21) Anmeldenummer: 18795796.4
(22) Anmeldetag: 11.06.2018
(51) Int. Cl.: B41J 2/175

(54) **VORRICHTUNG UND VERFAHREN ZUM SPÜLEN UND/ODER BETREIBEN EINES MIT EINEM VORGESCHALTETEN DRUCKDÄMPFER AUSGERÜSTETEN TINTEN- ODER TINTENSTRAHL-DRUCKKOPFS**
DEVICE AND METHOD FOR CLEANING AND/OR OPERATING AN INK-JET PRINTER HEAD EQUIPPED WITH AN UPSTREAM PRESSURE ABSORBER
DISPOSITIF ET PROCÉDÉ POUR NETTOYER ET/OU FAIRE FONCTIONNER UNE TÊTE D'IMPRESSION À ENCRE OU JET D'ENCRE ÉQUIPÉE D'UN AMORTISSEUR DE PRESSION MONTÉ EN AMONT

(30) Priorität: 09.06.2017 DE 202017003026 U
(43) Veröffentlichungstag der Anmeldung: 15.04.2020
(73) Patentinhaber: Franck, Jan, 95466 Weidenberg (DE)
(72) Erfinder: Franck, Jan, 95466 Weidenberg (DE)
(74) Vertreter: Küchler, Stefan
(86) Internationale Anmeldenummer: PCT/IB2018/000616
(87) Internationale Veröffentlichungsnummer: WO 2018/224884

(56) Entgegenhaltungen:
- US-A1- 2012 140 006
- US-A1- 2016 257 126
- US-A1- 2017 087 868
- US-A1- 2017 151 805

## Beschreibung

Die Erfindung richtet sich auf eine Vorrichtung und auf ein Verfahren zum Spülen und/oder Betreiben eines mit einem vorgeschalteten Druckdämpfer ausgerüsteten Tinten- oder Tintenstrahl-Druckkopfs, wobei der Druckdämpfer mit einer geschlossenen, zumindest teilweise von einer Dämpferfolie berandeten Dämpferkammer versehen ist, umfassend ein in der Dämpferkammer angeordnetes Nachfüllventil zum Nachfüllen der Dämpferkammer mit Tinte als Reaktion auf eine Einwölbung der Dämpferfolie in die Dämpferkammer hinein, wobei mittels einer außerhalb der Dämpferkammer angeordneten, steuerbaren Einrichtung ein externer Druck auf wenigstens einen die Dämpferkammer berandenden Bereich der Dämpferfolie ausgeübt wird, um das in der Dämpferkammer angeordnete Nachfüllventil zu öffnen und dabei einen durchgängig offenen Kanal durch den Druckdämpfer hindurch zum Spülen des Tinten- oder Tintenstrahl-Druckkopfs zu schaffen, und/oder um auf das in der Dämpferkammer angeordnete Nachfüllventil eine einstellbare Vorspannung auszuüben.

Bei der Entwicklung von Tintenschreib- oder Druckgeräten ist bereits frühzeitig das Problem einer möglichst gleichmäßigen Tintenzufuhr erkannt worden. Bspw. beschreibt die DE 2 224 590 A von Erschütterungen des Tintenzuführschlauchs, wodurch die Tintenzufuhr vorübergehend aussetzen kann, und es wird daher vorgeschlagen, ein kleines, aus dem eigentlichen Tintengefäß gespeistes Hilfsreservoir auf einem die Schreibeinrichtung tragenden Schlitten anzuordnen und von dort die Tinte in einem kurzen, dünnen Schlauch möglichst erschütterungsfrei zu der eigentlichen Schreibnadel zu leiten. Jedoch wird als nachteilig beschrieben, dass auch auf einem Schlitten Erschütterungen hervorgerufen werden, welche bspw. in einer vremehrten Bildung von Luftblasen resultieren. Auch stellt die auf dem Schlitten mitgeführte Tinte eine zusätzliche Masse dar, die bei jeder Geschwindigkeitsänderung des Schlittens zusätzlich beschleunigt werden muss, und dabei werden wiederum Druckstöße im Tintensystem hervorgerufen.

Um Druckschwankungen in einem schlittenseitig mitgeführten Hilfsreservoir für Tinte so weit als möglich zu reduzieren, schlägt die DE 31 37 970 A1 vor, innerhalb eines solchen Hilfsreservoirs eine flexible Blase anzuordnen, deren Innenraum mit der Atmosphäre verbunden ist, so dass der Tintendruck innerhalb des Hilfsreservoirs stets etwa konstant bleibt, nämlich etwa auf dem Niveau des atmosphärischen Drucks. Jedoch ist der Aufbau eines solchen Systems sehr aufwändig.

Die DE 35 25 810 A1 zeigt ein Dämpfungs- und Filterelement für die Tintenzufuhr zu einem Tintenstrahlschreibkopf, mit einer wannenförmigen, mäanderförmigen Vertiefung in einem Bodenteil, welche durch eine flexible Wandung oberseitig abgeschlossen und dadurch von dem atmosphärischen Druck oberhalb der flexiblen Wandung getrennt ist. Bei Druckschwankungen kann sich die flexible Wandung vorübergehend kurzzeitig nach innen oder außen durchwölben und dadurch eine solche Druckschwankung dämpfen. Hier ist der Raum in der wannenförmigen Vertiefung zwar zur Atmosphäre hin abgeschlossen, nicht jedoch zu einem Zuführschlauch hin, von wo mangels eines Ventils ständig Druckschwankungen eintreffen können. Das Bodenteil ist mit einer Befestigungswand versehen, welche als Abschlussplatte dient, woran der eigentliche Tintenstrahldruckopf mittels, Schrauben festlegbar ist. Ein Absaugkanal führt von der mäanderförmigen Vertiefung in einem Bodenteil zu einem Spalt zwischen der Abschlussplatte und dem Tintenstrahldruckkopf und leitet die lufteinschlussfreie Tintenflüssigkeit zu einem Hohlraum mit piezokeramischen Druckgeneratoren des Tintenstrahldruckkopfs. Vermutlich zu Spülzwecken ist in der als Abschlussplatte zur Montage des Tintenstrahldruckkopfs dienenden Befestigungswand ein zweiter Kanal vorgesehen, der an einem äußeren Anschluß - vermutlich für einen Spüschlauch - blind mündet. Zu Spülzwecken müsste an diesem Anschluss manuell ein Spülschlauch angeschlossen werden. Permanent kann ein solcher Spülschlauch nicht angeschlossen bleiben, weil durch jenen wieder Druckschwanungen in das Drucksystem eingeleitet würden. Das manuelle An- und Abschließen eines Spülschlauchs steht einem automatisierten Spülen jedoch im Wege.

Die DE 690 06 521 T2 beschreibt dinen plattenförmigen Druckdämpfer für einen Tintenstrahldrucker, der eine oder mehrere Dämpferkammer(n) aufweist, welche u.a. durch (je) eine flexible Folie im Bereich der Plattengrundseite(n) berandet wird (werden). Diese flexible(n) Folie(n) können mittels entsprechender Durchwölbung Druckschwankungen ausgleichen. Ferner ist ein Filter vorgesehen, um Luftblasen und andere Verunreinigungen aus der Tinte entfernen. Wenn ein unregelmäßiger Ausstoß von Tinte bei dem Tintenstrahldruckkopf auftritt, wird eine Reinigung ausgeführt, um die Tinte in der Tintenleitung mit einem Druck oder einer Zugkraft auszusetzen und dadurch den Fremdstoff aus den verstopften Düsen herauzutreiben. Jedoch ist bei dieser Vorrichtung der Druckdämpfer mit einem durchgehenden Kanal von seinem Eingang zu seinem Ausgang versehen, was einerseits sein Dämpfungsvermögen veeinträchtigt und es andererseits schwierig macht, den für moderne Piezo-Tintenstrahl-Druckköpfe erforderlichen Unterdruck zu erzeugen, weil bei jedem Unterdruck sofort Tinte nachgesaugt wird.

Die US 2017 / 0 151 805 A1 offenbart eine Flüssigkeitsausstoßvorrichtung mit einem Druckreguliermechanismus, der in einem Flüssigkeitsversorgungspfad vorgesehen ist, um einer Flüssigkeitsausstoßeinheit Flüssigkeit zuzuführen. Der Druckreguliermechanismus umfasst eine Kammer zur Aufnahme einer Flüssigkeit, die in einem Bereich von einer Membranwand berandet wird, die randseitig von einer im Querschnitt wellenförmigen Sicke umgeben ist und jenseits dieser Sicke an dem Gehäuse der Kammer festgelegt ist. Jenseits dieser Membranwand liegt der mit Flüssigkeit gefüllten Kammer eine zweite Kammer als Steuerkammer gegenüber. Dabei ist entweder in der Steuerkammer ein gefüllter Ballon angeordnet, um auf die Membranwand einen Druck auszuüben, oder in der mit Flüssigkeit gefüllten Kammer sind ein oder mehrere Begrenzungskörper angeordnet, um eine Bewegung der Membranwand in diese Flüssigkeitskammer hinein zu begrenzen. Zwar kann sich bei einer Veränderung der Druckverhältnisse an der Membranwand dieselbe unter Verformung ihrer Sicke lotrecht zu ihrer Fläche in begrenzter Weise verschieben, wobei das Volumen innerhalb der Kammer sich entsprechend ändert. Allerdings kann sich dabei die Membranwand aufgrund ihrer Formbeständigkeit nur im Bereich der Sicke und also nichtlinear verformen, so dass eine Auslenkung der Membranwand nicht proportional zu dem Differenzdruck ist.

In der US 2016 / 0 257 126 A1 ist eine Flüssigkeitsausstoßvorrichtung offenbart, die eine Mehrzahl von Druckkammern aufweist, welche jeweils einen Druck zum Ausstoßen von Flüssigkeit aus einer Düse erzeugen. Ferner umfasst diese vorbekannte Anordnung eine gemeinsame Flüssigkeitskammer zur Speicherung einer Flüssigkeit, die den mehreren Druckkammern zugeführt werden kann. Eine flexible Folie bildet einen Teil der Wandfläche der gemeinsamen Flüssigkeitskammer. Bei diesem Dokument gibt es zwar bei einer Ausführungsform eine "Dämpferkammer", welche der mit Flüssigkeit gefüllten Kammer jenseits der flexiblen Folie gegenüber liegt. Allerdings hat keine der beiden an die flexible Folie angrenzenden Kammern eine Verbindung zu einem Druckkopf. Stattdessen gibt es andere Druckkammern, die mit den Düsen der Druckköpfe verbunden sind, aber nicht mit der Folie in Kontakt stehen. Außerdem ist nirgendwo ein Nachfüllventil offenbart. Einer peripheren Druckerzeugungseinheit vorgeschaltet ist zwar ein Ventil, das mit einer Folie abgedeckt ist, so dass die Ventilstellung von dem umgebenden Luftdruck abhängig ist. Dieser Umgebungsluftdruck ist aber nicht beeinflussbar.

Aus den Nachteilen des beschriebenen Standes der Technik resultiert das die Erfindung initiierende Problem, eine möglichst einfche Vorrichtung zum Spülen eines Druckkopfs samt eines vorgeschalteten Druckdämpfers zu entwickeln, wobei der Druckdämpfer gute Dämpfungseigenschaften aufweisen soll und außerdem in der Lage sein soll, den für Piezo-Tintenstrahl-Druckköpfe erforderlichen Unterdruck zu erzeugen und aufrechtzuerhalten.

Die Lösung dieses Problems gelingt bei einer gattungsgemäßen Vorrichtung mit einem in der Kammer angeordneten Ventil zum Nachfüllen dieser Kammer mit Tinte aus einem Tintenvorrats- oder -zwischenbehälter als Reaktion auf eine Einwölbung der Folie in die Kammer hinein durch eine außerhalb der Kammer angeordnete, steuerbare Einrichtung zur Ausübung eines externen Drucks auf wenigstens einen Bereich der die Kammer berandenden Folie, bis um das in der Kammer angeordnete Ventil zu öffnen und dabei einen durchgängig offenen Kanal durch den Druckdämpfer hindurch zum Spülen des Tinten- oder Tintenstrahl-Druckkopfs zu schaffen, wobei die Einrichtung zur Ausübung einer einstellbaren Vorspannung auf das Nachfüllventil eine gegenüber der Umgebung hermetisch abgeschlossene Steuerkammer aufweist,
a) mit einem an dem Gehäuse der Steuerkammer angeordneten Anschluss für eine Steuerleitung, um es einem Steuerfluid zu ermöglichen, in die Steuerkammer hinein oder aus der Steuerkammer heraus zu strömen, und um den Fülldruck innerhalb der Steuerkammer zu beeinflussen, und
b) mit einer Öffnung, welche der Dämpferfolie zugewandt ist, so dass die Dämpferkammer und die Steuerkammer nur durch die Dämpferfolie voneinander getrennt sind,
c) wobei die Dämpferfolie als biegeelastische Folie ausgebildet ist und der Druckdifferenz zwischen den Drücken in der Dämpferkammer und in der Steuerkammer unterworfen ist und sich jeweils in diejenige Kammer hinein wölbt, wo der niedrigere Druck herrscht,
d) wobei die Öffnung in der Steuerkammer einen kreisförmigen Umfang aufweist, so dass sich die Dämpferfolie über ihre gesamte Fläche gleichförmig durchwölben kann, ohne lokale Überlastungen einzener Flächenbereiche.

Durch das Nachfüllventil innerhalb der Dämpferkammer des Druckdämpfers wird der beidseitig offene Kanal innerhalb des Dämpfers gemäß DE 690 06 521 T2 eingangsseitig geschlossen, so lange das Nachfüllventil verschlossen ist. Dadurch wird einerseits der Druck innerhalb der Dämpferkammer von zulaufseitigen Druckschwankungen gänzlich abgekoppelt und nur während kurzer Nachfüllphasen kurzzeitig an das Tintenzulaufsystem gekoppelt. Darüber hinaus kann das Nachfüllventil so eingestellt sein, dass es bei einem negativen Druck-Schwellwert unterhalb des für Piezo-Tintenstrahl-Druckköpfe typischen Unterdrucks öffnet; es kann sogar so eingestellt sein, dass es bei einem immer noch negativen Druckwert (also unterhalb des atmosphärischen Drucks) bereits wieder schließt, mithin der Druck in der Dämpferkammer niemals den atmosphärischen Druck erreicht. Dieses Nachfüllventil kann dabei auf die Durchwölbung der Dämpferfolie infolge des Druckunterschieds des inneren Tintendrucks zu dem äußeren atmosphärischen Druck reagieren. Da es komplett innerhalb der Dämpverkammer angeordnet ist, lässt es sich jedoch von außen nicht öffnen, so dass ein Spülvorgang durch den druckdämpfer hinduchr nicht möglich ist. Deshalb ist ein externer Spülanschluß vorzusehen, ähnlich wie bei der DE 35 25 810 A1. Wie dort, so ist jedoch auch hier dann ein automatisches Spülen nicht möglich, weil der Spülschlauch zur Vermeidung von Druckschwankungen nach jedem Spülvorgang manuell entfernt werden muss. Deshalb ist außerhalb der Kammer eine extern ansteuerbare Einrichtung zur Ausübung eines externen Drucks auf wenigstens einen Bereich der die Kammer berandenden Folie vorgesehen. Dadurch wird an der Dämpferfolie eine Druckifferenz erzeugt, die größer ist als der Tintendruck in der Dämpferkammer, und somit wird ein innerer Unterdruck simuliert, welcher das interne Nachfüllventil veranlasst, sich zu öffnen; dabei wird ein durchgehender Kanal zum Spülen des Druckkopfs freigegeben. Nach Abschluss des Spülvorgangs wird durch ein geeignetes Steuersignal der äußere Druck von der Dämpferfolie weggenommen - es liegt dann nur noch der atmosphärische Druck an, und deshalb reagiert dann das Nachfüllventil wieder nur auf einen inneren Unterdruck, oberhalb welchem es sich schließt.

Durch die Steuerkammer mit wenigstens einer Öffnung, welche dem die Dämpferkammer berandenden Bereich der Dämpferfolie zugewandt ist, liegen sich die Dämpferkammer und die Steuerkammer unmittelbar gegenüber und sind nur durch die Dämpferfolie voneinander getrennt. Die Dämpferfolie ist nun der Druckdifferenz zwischen den Drücken in der Dämpferkammer und in der Steuerkammer unterworfen und wölbt sich jeweils in diejenige Kammer hinein, wo der niedrigere Druck herrscht. Während sich der Druck in der Dämpferkammer zumeist nahe dem atmosphärischen Druck bewegen wird, ggf. etwas darunter, weil ein Druckkopf typischerweise einen kleinen Unterdruck benötigt, kann der Druck in der Steuerkammer in weiten Grenzen variiert werden, wobei grundsätzlich sowohl Unterdruck gegenüber dem atmosphärischen Druch denkbar ist als auch Überdruck gegenüber dem atmosphärischen Druck. Allerdings ist dieser Druck innerhalb der Steuerkammer im Gegensatz zu dem Druck in der Dämpferkammer von außen aktiv beeinflussbar. Damit kann die Wölbung der Dämpferfolie jederzeit gezielt beeinflusst werden und also auch so eingestellt werden, dass dadurch das Nachfüllventil in der Dämpferkammer geöffnet wird. Ist solchermaßen dieses Nachfüllventil geöffnet, kann der Druckkopf mit Tinte gespült werden, indem einfach von seiten des Tintenvorratsbehälters her Druck ausgeübt wird, bspw. mittels einer Pumpe.

Um den Druck innerhalb der Steuerkammer gezielt beeinflussen zu können, muss jene gegenüber der Umgebung, also der Atmosphäre, hermetisch geschlossen oder verschließbar sein. Im Normalfall hat die Steuerkammer nur eine Öffnung, welche der Dämpferfolie zugewandt ist, sowie ggf. noch einen Anschluss, von wo der Fülldruck oder das Füllvolumen beeinflusst werden kann. Für den Fall, dass zwei oder mehr *Druckköpfe gleichzeitig gespült werden sollen, könnte die Steuerkammer auch mehrere Öffnungen aufweisen, die dann jeweils einer der Dämpferfolien der verschiedenen Druckdämpfer zugewandt wären.

Eine Strömung eines Steuerfluids in die Steuerkammer hinein oder aus der Steuerkammer heraus wird dadurch ermöglicht, dass an dem Gehäuse der Steuerkammer ein Anschluß für eine Steuerleitung angeordnet ist.

Ein optimaler Effekt ergibt sich, wenn die Öffnung in der Steuerkammer etwa genauso groß ist wie die vond er Dämpferfolie überdeckte Öffnung in der Dämpferkammer, so dass die Dämpferfolie auf ihrem gesamten, biegsamen Bereich sich zwischen den beiden Kammern frei bewegen kann.

Die Position der Dämpferfolie kann sich somit unterschiedlich einstellen als Reaktion auf einen variierenden Fülldruck innerhalb der Steuerkammer und/oder als Reaktion auf eine variierende Masse bzw. Menge eines Fluids innerhalb der Steuerkammer; beide Effekte beeinflussen den Druck und das tatsächliche Volumen der Steuerkammer und dementsprechend die Auslenkung der Dämpferfolie zwischen der Steuerkammer und der Dämpferkammer. Die Steuerkammer könnte also mit einem anderen Fluid gefüllt sein als die Dämpferkammer, insbesondere sogar mit einer Flüssigkeit, bspw. Tinte oder Wasser. Allerdings bietet eine Luftfüllung in der Steuerkammer den Vorteil, dass diese sich genauso verhält wie die atmosphärische Luft ohne Steuerkammer, so dass die Steuerkammer in drucklosem Zustand, also ohne Überdruck und ohne Unterdruck gegenüber dem atmosphärischen Druck, von der Dämpferfolie nicht wahrnehmbar ist und also das ursprüngliche Schaltverhalten, nämlich das druckabhängige Öffnen des Nachfüllventils bei Unterdruck in der Dämpferkammer, und das Schließen etwa nach einem Druckausgleich, nicht beeinträchtigt wird. Durch Öffnen eines Ventils zwischen der Steuerkammer und der Atmosphäre kann jederzeit dieser drucklose Zustand hergestellt werden.

Die Erfindung lässt sich dahingehend weiterbilden, dass die der Dämpferfolie zugewandte Öffnung in der Steuerkammer durch eine Steuerfolie abgedeckt ist. Eine solche, dünne Steuerfolie hat den Vorteil einer ausgeprägten Biegeelastizität oder gar einer Dehnungselastizität und kann daher auf eine veränderte Füllmasse und/oder einen veränderten Fülldruck innerhalb der Steuerkammer sensibel reagieren. Eine solche Steuerfolie kann sodann mit der eigentlichen Dämpferfolie einen flächigen Kontakt ausbilden, so dass beide gemeinsam sich quasi wie eine einzige Folie verhalten. Jedoch empfiehlt sich die Verwendung einer eigenen Steuerfolie vor allem dann, wenn als Steuerfluid nicht Luft verwendet wird. Sodann kann die Steuereinrichtung von dem Druckdämpfer demontiert werden, ohne dass das Steuerfluid entweicht. Naturgemäß sollte dazu eine solche Steuerfolie luftundurchlässig und/oder flüssigkeitsundurchlässig ausgebildet sein. Eine solche Steuerfolie sollte flexibel und/oder elastisch ausgebildet sein, so dass ihre Auslenkung leicht steuerbar ist, und sie sollte zu ihrer Verankerung und gleichzeitig zur Abdichtung der Steuerkammer am Rand der Öffnung in der Steuerkammer rundumlaufend dicht festgelegt sein.

Ferner hat es sich bewährt, dass die Öffnung in der Steuerkammer etwa die selben Abmessungen aufweist wie der von der Dämpferfolie gebildete Randbereich der Dämpferkammer. Dadurch hat die Druckdifferenz zwischen beiden Kammern einen maximalen Einfluss auf die Dämpferfolie und führt zu einer optimalen Auslenkung derselben.

Die Öffnung in der Steuerkammer sollte einen kreisförmigen Umfang aufweisen, so dass sich die Dämpferfolie über ihre gesamte Fläche gleichförmig durchwölben kann, ohne lokale Überlastungen einzelner Flächenbereiche.

Indem das Gehäuse der Steuerkammer an dem Druckdämpfer festgelegt oder festlegbar ist, können Widerlagerkräfte, welche von dem Druck in der Steuerkammer hervorgerufen werden und bei einem Überdruck beispielsweise bestrebt sind, die Steuereinrichtung von dem Druckdämpfer weg zu drücken, unmittelbar an den Druckdämpfer abgeleitet werden. Als eine einfache Methode zur Festlegung bietet sich bspw. ein Verkleben an; andere Befestigungsarten wie bspw. das Verschrauben sind lösbar und erlauben daher ggf. einen Austausch der erfindungsgemäßen Steuereinrichtung, unabhängig von dem Druckdämpfer selbst.

Die Erfindung zeichnet sich weiterhin aus durch Luft als Steuerfluid. Diese ist in der Atmosphäre stets in ausreichendem Umfang vorhanden und muss daher nicht bevorratet werden. Ein Kompressor kann die Luft zur Befüllung der Steuerkammer komprimieren; zu deren Entleerung kann einfach ein Auslassventil geöffnet werden, wobei dann ein Druckausgleich mit der Atmosphäre stattfinden kann.

Es liegt im Rahmen der Erfindung, dass an der Steuerkammer und/oder an der Steuerleitung ein Drucksensor angeordnet ist, um den Steuerdruck erfassen und/oder regeln zu können. Damit lässt sich ein Regelkreis realisieren, bspw. um einen zuverlässigen Betrieb zu gewährleisten und/oder um ein Zerreißen einer Folie infolge eines Überdrucks zu vermeiden.

Auch an dem Druckdämpfer oder stromabwärts desselben kann ein Drucksensor angeordnet sein, um ein Öffnen des Nachfüllventils in der Dämpferkammer erkennen zu können. Denn ein solches Nachfüllventil wird üblicherweise als Folge der Einwölbung der Dämpferfolie geöffnet, insbesondere dann, wenn diese Einwölbung auf einen Unterdruck innerhalb der Dämpferkammer zurückzuführen ist. Bei Öffnen des Nachfüllventils steigt dieser Druck wieder an.

Das Nachfüllventil in der Dämpferkammer kann durch ein Federelement in eine Schließstellung vorgespannt sein. Gleichzeitig kann dieses Federelement direkt oder indirekt auf die Dämpferfolie einwirken und diese nach außen vorspannen bzw. nach außen durchwölben, und bildet somit eine Gegenkraft für einen äußeren Luftdruck, welcher daher im Normalfall nicht in der Lage ist, das Nachfüllventil zu öffnen. Nur wenn der Druck innerhalb der Dämpferkammer infolge eines Verbrauchs der darin enthaltenen Tinte abnimmt, gewinnt nach einer gewissen Hysterese der Außendruck die Oberhand und kann das Nachfüllventil öffnen, so dass auf diesem Wege eine einfache Zweipunktregelung realisiert ist.

Diese Kopplung kann derart realisiert sein, dass das Federelement ein bewegliches Element des Nachfüllventils in vorgespanntem Zustand von innen gegen die Dämpferfolie drückt, sowie ggf. mit jener zusammen in einer Richtung nach außen.

Schließlich entspricht es der Lehre der Erfindung, dass der zum Öffnen des Nachfüllventils erforderliche Steuerdruck des Steuerfluids größer ist als die zum Schließen des Nachfüllventils erforderliche Kraft des Federelements, geteilt durch die Fläche der Dämpferfolie. Solchenfalls kann über die Dämpferfolie ein Druck ausgetauscht werden, d.h., im Gleichgewichtszustand sind die an beiden Seiten der Dämpferfolie - also innerhalb der Steuerkammer einerseits und innerhalb der Dämpferkammer andererseits - wirksamen Gesamtkräfte etwa gleich groß. Dabei wirkt auf Seiten der Steuerkammer nur der darin enthaltene Steuerdruck, während seitens der Dämpferkammer der dortige Druck einerseits sowie ggf. die Vorspannung eines Federelements andererseits wirksam sind. Unter der Annahme, dass der Druck in der Dämpferkammer etwa dem atmosphärischen Druck entspricht, wird dieser bereits ohne zusätzlichen Steuerdruck kompensiert, also bereits dann, wenn in der Steuerkammer der atmosphärische Druck herrscht. Ein Steuerdruck innerhalb der Steuerkammer - also ein Überdruck gegenüber dem atmosphärischen Druck - muss daher im Grunde vor allem die Vorspannungskraft eines Federelements innerhalb der Dämpferkammer aufbringen bzw. überwinden.

Eine erfindungsgemäße Vorrichtung lässt sich auch zum Betreiben eines mit einem vorgeschalteten Druckdämpfer ausgerüsteten Tinten- oder Tintenstrahl-Druckkopfs einsetzen, wobei der Druckdämpfer mit einer geschlossenen, zumindest teilweise von einer Dämpferfolie berandeten Dämpferkammer versehen ist, in der ein Nachfüllventil angeordnet ist zum Nachfüllen der Dämpferkammer mit Tinte als Reaktion auf eine Einwölbung der Dämpferfolie in die Dämpferkammer hinein, sofern außerhalb der Dämpferkammer eine steuerbare Einrichtung vorgesehen ist zur Ausübung eines vorzugsweise variablen und/oder vorgegebenen, externen Drucks auf wenigstens einen die Dämpferkammer berandenden Bereich der Dämpferfolie, um auf das in der Dämpferkammer angeordnete Nachfüllventil eine einstellbare Vorspannung auszuüben. Ohne eine solche Einrichtung ist die Vorspannung nur von dem atmosphärischen Druck abhängig, der wetterbedingten Schwankungen unterworfen ist. Aber auch die Höhe über dem Meeresspiegel hat einen spürbaren Einfluss auf den atmosphärischen Druck. Da die Ein- und Ausschaltschwelle nur bei einigen Millibar Differenzdruck liegt, können sich solche Schwankungen bzw. Abweichungen negativ auf das Druckergebnis auswirken. Mit einer erfindungsgemäßen Einrichtung kann jedoch eine Schaltschwelle für ein interne Nachfüllventil auf einen bestimmten Wert eingestellt werden. Dazu kann jenseits der Membran einer Dämpferkammer, also außerhalb derselben, ein von außen einwirkender (Gegen-) Druck genau konstant gehalten werden, und/oder je nach Anforderung auf bestimmte Druckwerte gesteuert werden.

Demzufolge lässt sich die Erfindung auch beschreiben als eine Vorrichtung zum Betreiben und/oder Spülen eines mit einem vorgeschalteten Druckdämpfer ausgerüsteten Tinten- oder Tintenstrahl-Druckkopfs, wobei der Druckdämpfer mit einer geschlossenen, zumindest teilweise von einer Dämpferfolie berandeten Dämpferkammer versehen ist, umfassend ein in der Dämpferkammer angeordnetes Nachfüllventil zum Nachfüllen der Dämpferkammer mit Tinte als Reaktion auf eine Einwölbung der Dämpferfolie in die Dämpferkammer hinein, und eine außerhalb der Dämpferkammer angeordnete, steuerbare Einrichtung zur Ausübung eines externen Drucks auf wenigstens einen die Dämpferkammer berandenden Bereich der Dämpferfolie, um das in der Dämpferkammer angeordnete Nachfüllventil zu öffnen und dabei einen durchgängig offenen Kanal durch den Druckdämpfer hindurch zum Spülen des Tinten- oder Tintenstrahl-Druckkopfs zu schaffen, und/oder um auf das in der Dämpferkammer angeordnete Nachfüllventil eine einstellbare Vorspannung auszuüben.

Weitere Merkmale, Einzelheiten, Vorteile und Wirkungen auf der Basis der Erfindung ergeben sich aus der folgenden Beschreibung einer bevorzugten Ausführungsform der Erfindung sowie anhand der Zeichnung. Hierbei zeigt:
- Fig. 1: eine perspektivische Ansicht einer erfindungsgemäßen Einrichtung zum Spülen eines Tinten- oder Tintenstrahl-Druckopfs, angebaut an einen stromaufwärts des Tinten- oder Tintenstrahl-Druckopfs angeordneten Druckdämpfer;
- Fig. 2: den Druckdämpfer der Anordnung nach Fig. 1 in einer Vorderansicht, bei demontierter Spüleinrichtung;
- Fig. 3: eine rückwärtige Ansicht des Druckdämpfers aus Fig. 2;
- Fig. 4: einen Längsschnitt durch die Anordnung nach Fig. 2 im normalen Druckzustand;
- Fig. 5: einen der Fig. 4 entsprechenden Längsschnitt durch die Fig. 2 beim Spülen;
- Fig. 6: einen erfindungsgemäßen Druckdämpfer gemäß einer anderen Ausführungsform der Erfindung, in einer Vorderansicht ähnlich zu Fig. 2;
- Fig. 7: eine rückwärtige Ansicht des Druckdämpfers aus Fig. 6; sowie
- Fig. 8: einen Schnitt durch den Druckdämpfer aus Fig. 6 entang einer mittleren, zu der Vorderseite parallelen Schnittebene.

Die in Fig. 1 der Zeichnung dargestellte Vorrichtung 1 dient dem Zweck, einen nicht dargestellten Tinten- oder Tintenstrahl-Druckkopf mit Tinte durch einen vorgeschalteten Druckdämpfer 2 hindurch zu spülen.

Der innere Aufbau des Druckdämpfers 2 ist in den Figuren 2 bis 5 zu erkennen:
Der Druckdämpfer 2 ist mit einer geschlossenen, zumindest teilweise von einer Dämpferfolie 3 berandeten Dämpferkammer 4 versehen, worin ein Nachfüllventil 5 vorgesehen ist, welches die Nachfüllung der Dämpferkammer 4 mit Tinte steuert als Reaktion auf eine Einwölbung der Dämpferfolie 3 in die Dämpferkammer 4 hinein.

Während das gesamte Druckdämpfer-Modul 2 eine quaderförmige Gestalt aufweist, ist die darin aufgenommene, eigentliche Dämpferkammer 4 etwa kreisscheibenförmig. Allerdings hat das Gehäuse 7 des Druckdämpfers 2 die Form eines an beiden Flachseiten offenen Rahmens 8 mit vier untereinander verbundenen Wänden, nämlich einer Oberseite 9, einer Unterseite 10 und zwei diese miteinander verbindenden Längsseiten 11.

An der Oberseite 9 befindet sich ein erster Schlauchanschlussstutzen 12 für einen ersten Schlauch, welcher bspw. zu einem Tintenvorratsbehälter führt.

An der Unterseite 10 befindet sich ein zweiter Schlauchanschlussstutzen 13 für einen zweiten Schlauch, welcher die Tinte weiter zu dem eigentlichen Druckkopf leitet. Natürlich könnte diese Verbindung auch ohne einen Schlauch erfolgen, falls sich der Druckdämpfer in unmittelbarer Nähe des Druckkopfes befindet.

Die beiden Flachseiten des vorzugsweise als Spritzgussteil angefertigten Gehäuses 7 sind offen; allerdings werden die Oberseite 9, Unterseite 10 und die beiden Längsseiten 11 durch eine innere Zwischenwand 14 miteinander verbunden, welche vorzugsweise der in Fig. 3 dargestellten Rückseite 15 des Rahmens 8 näher ist als der in Fig. 2 dargestellten Vorderseite 16.

Aufgrund der vertikalen Anordnung mit einem oberseitigen Zulauf und einem unterseitigen Ablauf kann die Tinte innerhalb des Druckdämpfers allein unter dem Einfluss der Schwerkraft fließen.

Der innere Aufbau des Druckdämpfers 2 gliedert sich in einen oberen Abschnitt 17 und einen unteren Abschnitt 18. Der Raum Im untere Abschnitt 18 vor der Zwischenwand 14 wird nahezu vollständig von der Dämpferkammer 4 eingenommen, die von einer zylindrischen Mantelfläche 19 umgeben ist, welche konzentrisch zu einer horizontalen Achse im Zentrum des unteren Abschnitts 18 angeordnet ist. Die Dämpferkammer 4 erstreckt sich nicht vollständig über die gesamte Dicke des Druckdämpfers 2, sondern nur von der offenen Vorderseite 15 des rahmenförmigen Gehäuses 7 bis zu seiner Zwischenwand 14. Die zylindrische Mantelfläche 19 ist abschnittsweise mit der Unterseite 10 und den beiden Längsseiten 11 verbunden, wie in Fig. 2 dargestellt.

Im oberen Abschnitt 17 des Druckdämpfers befindet sich hinter der Zwischenwand 14 eine etwa rechteckige Filterkammer 20, die an doe Oberseite 9 einerseits sowie an eine der beiden Längsseiten 11 andererseits angrenzt. In dieser Filterkammer 20 ist ein feinmaschiger Tintenfilter 21 mit zu der Zwischenwand 14 paralleler Grundebene angeordnet. Der Tintenfilter 21 hat sowohl einen Abstand zu der Zwischenwand 14 als auch zu der Rückseite 15 des Gehäuses 7.

Die gesamte, offene Vorderseite 16 des Gehäuses 7 ist von einer auf die vorderen Stirnkanten der Ober-, Unter- und Längswände 9, 10, 11 aufgeklebten, biegeelastischen Folie 22 überdeckt, die im Bereich der Dämpferkamer 4 die dortige Dämpferfolie 3 bildet.

Andererseits ist die gesamte, offene Rückseite 15 des Gehäuses 7 von einer auf die rückwärtigen Stirnkanten der Ober-, Unter- und Längswände 9, 10, 11 aufgeklebten, vorzugsweise wenig biegsamen Folie 23 überdeckt.

Von dem oberseitigen Schlauchanschlussstutzen 12 als Tintenzulauf führt ein in dem Gehäuse 7 integrierter, erster Strömungskanal 24 zu dem hinteren Teil der Filterkammer 20, hinter dem Tintenfilter 21.

Im unteren Bereich der Filterkammer 20 zweigt von deren vorderem Teil zwischen dem Tintenfilter 21 und der Zwischenwand 14 ein zweiter Strömungskanal 25 seitlich ab und erstreckt sich vor der Zwischenwand 14 etwa horizontal von der Filterkammer 20 bis zu der jener gegenüber liegenden Längsseite 11 des Gehäuses 7.

Dort gibt es eine Durchbrechung durch die Zwischenwand 14, und daran schließt sich ein dritter Strömungskanal 26 an, der wiederum hinter der Zwischenwand 14 an jener entlang läuft und sich in Bezug auf die Dämpferkammer 4 radial nach innen bis hinter deren Zentrum 27 erstreckt.

Dort, nämlich hinter dem Zentrum 27, der Dämpferkammer 4, befindet sich wiederum eine Durchbrechung zur Dämpferkammer 4 hin, und dort befindet sich dann das Nachfüllventil 5, welches sich schließlich mit seiner stromabwärtigen Mündung in die Dämpferkammer 4 hinein öffnet.

Somit kann bei geöffnetem Nachfüllventil 5 Tinte von dem zulaufseitigen Schlauchanschlussstutzen 12 über den ersten Strömungskanal 24, den hinteren Filterkammerabschnitt, durch den Tintenfilter 21 hindurch zum vorderen Filterkammerabschnitt, , und von da weiter über den zweiten Strömungskanal 25 und den dritten Strömungskanal 26, sowie durch das Nachfüllventil 5 hindurch in die Dämpferkammer 4 einströmen.

Sobald die Dämpferkammer 4 nachgefüllt ist, schließt sich das Nachfüllventil 5 wieder, und von dort kann die Tinte dann von dem Druckkopf bei Bedarf angesaugt und verdruckt werden, währenddem das Nachfüllventil 5 geschlossen bleibt und dadurch stromaufwärtige Druckstöße von der Dämpferkammer 4 und damit von dem eigentlichen Drucksystem fernhält.

Das Nachfüllventil 5 wird nur in Abhängigkeit von den Druckverhältnissen in der Dämpferkammer 4 geöffnet und geschlossen. Dazu ist die Durchbrechung von dem dritten Strömungskanal 26 in die Dämpferkammer 4 an deren dem Strömungskanal 26 zugewandten Mündung von einer innenliegenden Folie oder Membran abgedeckt, welche im Normalfall von dem Druck stromaufwärts der Dämpferkammer 4 fest an die Mündung der Durchbrechung gepresst wird und diese dann verschließt.

Diese innenliegende Folie oder Membran kann von außen nicht geöffnet werden, sondern nur von einem innerhalb der Dämpferkammer 4 befindlichen, zentralen Stößel 28 nach außen gedrückt. werden, also in Richtung zur Rückseite 15 des Gehäuses 7, wobei dann die innenliegende Folie oder Membran von der stromaufwärtigen Mündung der Durchbrechung zwischen drittem Strömungskanal 26 und Dämpferkammer 4 abgehoben und damit das Nachfüllventil 5 geöffnet wird.

Der Stößel 28 befindet sich an der Rückseite einer Platte 29, die der Innenseite der Dämpferfolie 3 flächig anliegt. Die Platte 29 kann eine kreisscheibenförmige Geometrie aufweisen und mit dem Stößel 28 zu einem einzigen Teil integriert sein, bspw. mit jenem als ein gemeinsames Spritzgussteil hergestellt sein.

Der Stößel 28 erfährt eine lockere Führung innerhalb der Druchbrechung zwischen dem dritten Strömungskanal 26 und der Dämpferkammer 4, wobei diese Durchbrechung zur Verbesserung der Führung durch einen in die Dämpferkammer 4 hinein ragenden, zylindrischen Rand oder Schürze umgeben sein kann.

Seine Position teilt der Stößel 28 dann der Platte 29 mit, die deshalb stets konzentrisch zu dem Zentrum 27 der Dämpverkammer 4 ausgerichtet bleibt.

Darüber hinaus dient der Stößel 28 aber auch als führende Seele für ein Federelement, insbesondere eine Spiralfeder 30, welche den Stößel in Form einer Schraubenlinie locker umwindet. Diese Spiralfeder 30 stützt sich einerseits an der Zwischenwand 14 in der Umgebung der Durchbrechung zwischen drittem Strömungskanal 26 und Dämpferkammer 4 ab und andererseits an der Rückseite der Platte 29. Die Spiralfeder 30 ist dabei derart vorgeform, dass sie in kräftefreiem Zustand etwas länger ist als die Dicke der Dämpferkammer 4 zwischen der Zwischenwand 14 und der Dämpferfolie 3 und ist deshalb bestrebt, die Platte 29 von innen fest an die Dämpferfolie 3 zu pressen und kann dabei sogar die biegeelastische Dämpferfolie 3 etwas nach außen drücken.

Wird nun von dem Druckkopf allmählich mehr und mehr Tinte aus der Dämpferkammer 4 abgesaugt, so entsteht dort ein Unterdruck, und der außen auf die Dämpferfolie 3 drückende, atmosphärische Druck drückt allmählich die nach außen vorgespannte Feder 30 zusammen, wobei der Stößel 28 immer tiefer in die Druchbrechung zwischen drittem Strömungskanal 26 und Dämpferkammer 4 hinein gedrückt wird und schließlich die Folie oder Membran an der jenseitigen Mündung der Durchbrechung von jener abheben kann und dadurch das Nachfüllventil 5 öffnet. Die daraufhin einströmende Tinte füllt nun die Dämpferkammer 4 wieder auf, und die Dämpferfolie 3 biegt sich infolgedessen wieder nach außen, wobei der Stößel 28 aufgrund der Druckfeder 30 allmählich aus seiner Durchbrechung heraus wandert und daraufhin die innenliegende Folie oder Membran wieder schließen kann.

Diese Anordnung hat den Vorteil, dass nicht nur Partikel und Luftblasen in dem Tintenfilter 21 urückgehalten werden, sondern auch Druckstöße und -schwankungen durch die Membran des geschlossenen Nachfüllventils 5 von dem eigentlichen Druckkopf ferngehalten werden,so dass dieser für den Druckvorgang optimal mit reiner, gleichmäßig fließender Tinte versorgt wird.

Jedoch hat diese Anordnung einen anderen Nachteil, welcher damit zusammenhängt, dass das Nachfüllventil 5 von außen vollkommen unzugänglich komplett innerhalb der Dämpferkammer 4 angeordnet ist. Ein äußerer Überdruck stromaufwärts des Nachfüllventils 5 kann dieses nicht öffnen, sondern presst nur die Membran um so stärker gegen den Rand der Durchbrechung zwischen der Dämpferkammer 4 und dem unmittelbar stromaufwärts derselben angeordneten Strömungskanal 26.

Es würde daher eher der Druckdämpfer 2 kaputt gehen als dass der Tinten- oder Tintenstrahl-Druckkopf mit Tinte durch den Druckdämpfer 2 hindurch gespült werden könnte, wenn es nicht gelingt, vor dem Spülen das Nachfüllventil 5 innerhalb der Dämpferkammer 4 zu öffnen.

Zu diesem Zweck sieht die Erfindung eine außerhalb der Dämpferkammer 4 angeordnete, steuerbare Einrichtung 6 zur Ausübung eines externen Drucks auf wenigstens einen die Dämpferkammer 4 berandenden Bereich der Dämpferfolie 3 vor, um das in der Dämpferkammer 4 angeordnete Nachfüllventil 5 zu öffnen und dabei einen durchgängig offenen Kanal durch den Druckdämpfer 2 hindurch zum Spülen. des Tinten- oder Tintenstrahl-Druckkopfs zu schaffen.

Die von außen steuerbare Einrichtung 6 umfasst ein quaderförmiges, vorzugsweise plattenförmiges Gehäuse 31 mit zwei einander gegenüber liegenden Flachseiten 32 und vier jene miteinander verbindenden Stirnseiten, nämlich einer Oberseite 33, einer Unterseite 34 und zwei Längsseiten 35. Wie bei dem Gehäuse 7 des Druckdämpfers 2, so können auch bei dem Gehäuse 31 die Ober- und Unterseite 33, 34 zwar untereinander gleich groß sein, sind jedoch kürzer als die beiden, ebenfalls untereinander gleichen Längsseiten 35.

Bevorzugt ist die Grundfläche des Gehäuses 31 der steuerbaren Einrichtung 6 etwa gleich der Grundfläche des Gehäuses 7 des Druckdämpfers 2. Somit kann das Gehäuse 31 flach und etwa deckungsgleich an die Vorderseite 16 des Gehäuses 7 angesetzt oder angelegt und dort in dieser Position sogar fixiert werden, bspw. mittels Klebstoff.

Das Gehäuse 31 umschließt eine Steuerkammer 36, die etwa die selbe Geometrie und Grundfläche aufweist wie die Dämpferkammer 4, und auch in dem Gehäuse 31 entsprechend der Lage der Dämpferkammer 4 in dem Gehäuse 7 positioniert ist, so dass sich beim deckungsgleichen Zusammenfügen des Druckdämpfers 2 und der steuerbaren Einrichtung 6 auch die Steuerkammer 36 mit der Dämpferkammer 4 zur Deckung bringen lässt.

Die Steuerkammer 36 kann an einer oder beiden Flachseiten 32 der steuerbaren Einrichtung 6 eine Öffnung 37 aufweisen. Im Normalfall, d.h., zur Steuerung einer einzigen Dämpferfolie 3, sollte nur eine einzige Öffnung 37 vorhanden sein, und jene Flachseite 32 mit der dann einzigen Öffnung 37 kann im Folgenden als Vorderseite bezeichnet werden. Nur wenn gleichzeitig zwei Druckdämpfer 2 gleichzeitig gesteuert werden sollen, kann eine zweite Öffnung 37 vorgesehen sein, welche dann an der anderen Flachseite 32 angeordnet wäre.

Es ist denkbar, die Öffnung 37 der Steuerkammer 36 durch eine Folie abzudecken, welche dem Druckdämpfer 2 zugewandt ist. Eine solche Steuerfolie sollte biegeelastisch ausgebildet sein, und zwar wenigstens genauso biegeelastisch wie die Dämpferfolie 3. Allerdings stellt eine solche Steuerfolie einen zusätzlichen Aufwand dar und ist daher vor allem dann gerechtfertigt, wenn als Füllmedium innerhalb der Steuerkammer 36 nicht Luft verwendet wird; dann würde eine solche Steuerfolie die Demontage der Steuereinrichtung erlauben, ohne dass dabei das Füllmedium entweicht.

Die steuerbare Einrichtung 6 ist mit ihrer die Öffnung 37 aufweisenden Flachseite 32 an der Vorderseite 16 des Druckdämpfers 2 derart positioniert, dass die Steuerkammer 26 und die Dämpferkammer 4 etwa konzentrisch aneinander liegen und dort nur durch die Dämpferfolie 3 voneinander getrennt sind.

Die Steuerkammer 36 ist durch das Gehäuse 31 einerseits sowie durch die die Öffnung 37 in dessen Flachseite 32 abdeckende Dämpferfolie 4 dicht verschlossen; allerdings befindet sich im Rand der Steuerkammer 36 eine die betreffende Stirnseite, also vorzugsweise eine Längsseite 35 oder die Unterseite 34 der steuerbaren Einrichtung 6 durchsetzende Steueröffnung 38, die mit einem Innengewinde zum Einschrauben eines Schlauchanschlussstutzens versehen sein kann. Bei der Ausführungsform nach Fig. 1 ist darin beispielhaft ein Winkelstück 39 eingeschraubt, woran dann ein Steuerschlauch befestigt werden kann.

Über einen solchen Steuerschlauch kann dann ein Steuermedium in die Steuerkammer hinein befördert oder von dort wieder abgelassen werden. Bevorzugt dient dabei als Steuermedium Druckluft oder komprimierte atmosphärische Luft, wenngleich auch eine Flüssigkeit denkbar wäre.

Wird ein Steuermedium in die Steuerkammer 36 hineinbefördert oder hineingepresst, so wölbt sich unter dem dabei aufgebauten, inneren Überdruck die Dämpferfolie 4 aus der Steuerkammer 36 heraus und in die Dämpferkammer 4 hinein und drückt dabei aufgrund der Platte 29 den Stößel 28 gegen die innenliegende Folie oder Membran des Nachfüllventils 5 und öffnet jenes auch dann, wenn gerade kein Unterdruck in der Dämpferkammer 4 herrscht. Nun ist das Nachfüllventil 5 geöffnet und der Druckkopf kann mit Tinte gespült werden.

Ist der Spülvorgang abgeschlossen, kann der Überdruck aus der Steuerkammer 36 abgelassen werden, und die Feder 30 drückt die Platte 29 samt Stößel 28 sowie die daran anliegende Dämpferfolie 3 wieder nach außen, also in Richtung von der Dämpferkammer 4 zu der Steuerkammer 36, wobei das Nachfüllventil 5 wieder geschlossen wird. Ist die Steuerkammer 36 vollständig entlüftet bzw. drucklos, übernimmt der atmosphärische Druck wieder den Gegenpart der Druckfeder 30, und das Nachfüllventil 5 wird wieder selbsttätig geöffnet und geschlossen, um im Rahmen einer Zweipunktregelung den Druck innerhalb der Dämpferkammer innerhalb enger Grenzen zu regulieren.

Im Rahmen der vorliegenden Erfindung kann auch durch Anlegen eines variablen Drucks an die der Dämpferkammer 4 abgewandte Außenseite der Dämpferfolie 3 der Arbeitspunkt der Feder 30 eingestellt werden. D.h., wenn die Feder 30 bspw. im Laufe der Zeit an Spannkraft verlieren sollte, kann durch Erhöhung des Druckes jenseits der Dämpferfolie 3 eine stärkere Einfederung der Feder 30 hervorgerufen werden, so dass jene in einen Arbeitspunkt verstellt wird, wo sie wieder eine stärkere Federkraft erzeugt, die dann zum Öffnen des Nachfüllventils 5 überwunden werden muss.

Bei der in den Figuren 6 bis 8 dargestellten Vorrichtung 1' zum Spülen eines nicht dargestellten Tinten- oder Tintenstrahl-Druckkopfs mit Tinte durch einen vorgeschalteten Druckdämpfer 2' handelt es sich um eine integrierte Ausführungsform, wo die Spül-Vorrichtung 1' mit dem Druckdämpfer 2' integriert ist.

Da der grundsätzliche Aufbau und die Funktionsweise die gleiche ist wie bei der Ausführungsform nach den Figuren 1 bis 5, sind in der Zeichnung einander entsprechende Teile mit einander entsprechenden Bezugszeichen versehen.

Dabei entspricht die Fig. 8 am ehesten der Fig. 2, weil in beiden Fällen - im einen Fall durch Entfernen der Vorrichtung 1 bei Fig. 2, im anderen Fall durch einen Schnitt durch die mit dem Druckdämpfer 2' integrierte Vorrichtung 1' - substantiell nur jeweils der Druckdämpfer 2, 2' zu sehen ist, und zwar von dessen die Dämpferkammer 4, 4' bedeckenden Dämpferfolie 3, 3' her gesehen.

Man erkennt das den Druckdämpfer 2' nach außen umgebende Gehäuse 7' in Form eines Rahmens 8' mit einer Oberseite 9', einer Unterseite 10' und zwei jene verbindenden Längsseiten 11'. An der Obereite 9' befindet sich ein einlaufseitiger Schlauchanschlussstutzen 12', und an der Unterseite 10' ein ablaufseitiger Schlauchanschlussstutzen 13'.

Im Gegensatz zu der Vorrichtung 1 mit dem Druckdämpfer 2 entspricht bei der zweiten Ausführungsform die Tiefenersteckung des Rahmens 8' - also der Abstand zwischen seiner Rückseite 15' und seiner Vorderseite 16' - nicht der Tiefenerstreckung der Dämpferkammer 4' bzw. des jene aufnehmenden Druckdämpfers 2', sondern ist größer als jene und entspricht der Summe der Tiefenerstreckungen des Druckdämpfers 2' einerseits sowie der erfindungsgemäßen Vorrichtung 1' zur Steuerung des Nachfüllventils 5' innerhalb der Dämpferkammer 4'.

Der Druckdämpfer 2' selbst ist unterteilt in einen oberen Abschnitt 17' und in einen unteren Abschnitt 18'. Während sich im unteren Abschnitt 18' - von einer vorzugsweise zylindrischen Mantelfläche 19' umgeben - die eigentliche Dämpferkammer 4' befindet, ist in dem oberen Abschnitt 17' eine optionale Filterkammer 20' mit einem Tintenfilter 21' angeordnet. Die Filterkammer 20' ist stromaufwärts des Tintenfilters 21' durch einen ersten Strömungskanal 24' mit dem zulaufseitigen Schlauchanschlussstutzen 12' verbunden, während ein zweiter Strömungskanal 25' den stromabwärts des Tintenfilters 21' befindlichen Teil der Filterkammer 20' mit dem Nachfüllventil 5' im Zentrum 27' der Dämpferkammer 4' verbindet.

Von der Peripherie der Dämpferkammer 4' führt sodann ein dritter Strömungskanal 26' zu dem ablaufseitigen Schlauchanschlussstutzen 13'.

Der innere Aufbau des Nachfüllventils 5' kann identisch zu dem Nachfüllventil 5 gemäß den Figuren 4 und 5 sein, oder einen ähnlichen oder wirkungsgleichen Aufbau haben.

Der eigentliche Druckdämpfer 2' kann wie bei der ersten Ausführungsform an seinen beiden Flachseiten durch jeweils wenigstens eine Folie, nämlich durch eine vordere Folie 22' und durch eine hintere Folie 23', abgedeckt sein.

Bei der dargestellten Ausführungsform ist die vordere Folie 22' jedoch unterteilt in einen ersten, den oberen Abschnitt 17' des Druckdämpfers 2' bedeckenden Folienabschnitt 40 unterteilt sowie in einen zweiten, den unteren Abschnitt 18' des Druckdämpfers 2' bedeckenden Folienabschnitt 41.

Diese beiden Folienabschnitte 40, 41 liegen nicht in der selben Ebene, sondern in zueinander parallelen Ebenen. Insbesondere hat der erste Folenabschnitt 40 zu der hinteren Folie 23' einen Abstand entsprechend der gesamten Tiefe des gehäuseseitigen Rahmens 8', während der zweite Folienabschnitt 41 einen demgegenüber verringerten Abstand aufweist, welcher nur der Tiefenerstreckung der Dämpferkammer 4' entspricht.

Dadurch kann der Rahmen 8' in seinem unteren Abschnitt 18' zusätzlich, nämlich an seiner Vorderseite 16', durch eine vorzugsweise steife Abdeckung 42 verschlossen sein. Diese Abdeckung 42 kann in einer gemeinsamen Flucht mit dem ersten Folienabschnitt 40 im oberen Abschnitt 17' des Gehäuses 7' liegen.

Somit ergibt sich zwischen dieser Abdeckung 42, dem dahinter liegenden, zweiten Folienabschnitt 41, der Unterseite 10' des Rahmens 8' und dessen Längsseiten 11', sowie einer die beiden Abschnitte 17', 18' voneinander trennenden Zwischenwand 43 eine Steuerkammer 36', die nach außen weitgehend luftdicht abgeschlossen ist. Sie kommuniziert mit dem Außenraum der aus Druckdämpfer 2' und Steuervorrichtung 1' bestehenden Baueinheit nur durch einen Kanal 44, der von der Steuerkammer 36' zu dem Rahmen 8' führt, bevorzugt zu dessen Oberseite 9', und in einen dortigen Schlauchanschlussstutzen 45 mündet, an welchen ein nicht dargestellter Steuerschlauch anschließbar ist.

Wird über den Schlauchanschlussstuten 45 ein Überdruck in die Steuerkammer 36' eingeleitet, so wölbt sich infolgedessen der zweite, untere Folienabschnitt 41 in die Dämpferkammer 4' hinein, und dabei wird das Nachfüllventil 5' geöffnet. Ist die Steuerkammer 36' dagegen drucklos, so entspannt sich der untere Folienabschnitt 41, und das Nachfüllventil 5' schließt sich.

### Bezugszeichenliste

| | | | |
|---|---|---|---|
| 1 | Vorrichtung | 26 | dritter Strömungskanal |
| 2 | Druckdämpfer | 27 | Zentrum |
| 3 | Dämpferfolie | 28 | Stößel |
| 4 | Dämpferkammer | 29 | Platte |
| 5 | Nachfüllventil | 30 | Spiralfeder |
| 6 | Einrichtung | 31 | Gehäuse |
| 7 | Gehäuse | 32 | Flachseite |
| 8 | Rahmen | 33 | Oberseite |
| 9 | Oberseite | 34 | Unterseite |
| 10 | Unterseite | 35 | Längsseite |
| 11 | Längsseite | 36 | Steuerkammer |
| 12 | Schlauchanschlussstutzen | 37 | Öffnung |
| 13 | Schlauchanschlussstutzen | 38 | Steueröffnung |
| 14 | Zwischenwand | 39 | Winkelstück |
| 15 | Rückseite | 40 | erster Folienabschnitt |
| 16 | Vorderseite | 41 | zweiter Folienabschnitt |
| 17 | oberer Abschnitt | 42 | Abdeckung |
| 18 | unterer Abschnitt | 43 | Zwischenwand |
| 19 | Mantelfläche | 44 | Kanal |
| 20 | Filterkammer | 45 | Schlauchanschlussstutzen |
| 21 | Tintenfilter | | |
| 22 | vordere Folie | | |
| 23 | hintere Folie | | |
| 24 | erster Strömungskanal | | |
| 25 | zweiter Strömungskanal | | |

## Patentansprüche

1. Vorrichtung (1) zum Spülen eines mit einem vorgeschalteten Druckdämpfer (2) ausgerüsteten Tinten- oder Tintenstrahl-Druckkopfs, wobei der Druckdämpfer (2) mit einer geschlossenen, zumindest teilweise von einer Dämpferfolie (3) berandeten Dämpferkammer (4) versehen ist, umfassend ein in der Dämpferkammer (4) angeordnetes Nachfüllventil (5) zum Nachfüllen der Dämpferkammer (4) mit Tinte als Reaktion auf eine Einwölbung der Dämpferfolie (3) in die Dämpferkammer (4) hinein, und eine außerhalb der Dämpferkammer (4) angeordnete, steuerbare Einrichtung (6) zum Ausüben eines externen Druckes auf den die Dämpferkammer (4) berandenden Bereich der Dämpferfolie (3), um das in der Dämpferkammer (4) angeordnete Nachfüllventil (5) zu öffnen und dabei einen durchgängig offenen Kanal durch den Druckdämpfer hindurch zum Spülen des Tinten- oder Tintenstrahl-Druckkopfs zu schaffen, wobei die Einrichtung (6) zur Öffnung des Nachfüllventils (5) eine gegenüber der Umgebung hermetisch abgeschlossene Steuerkammer (36) aufweist,
a) mit einem an dem Gehäuse der Steuerkammer (36) angeordneten Anschluss für eine Steuerleitung, um es einem Steuerfluid zu ermöglichen, in die Steuerkammer (36) hinein oder aus der Steuerkammer (36) heraus zu strömen, und um den Fülldruck innerhalb der Steuerkammer (36) zu beeinflussen, und
b) mit einer Öffnung (37), welche der Dämpferfolie (3) zugewandt ist, so dass die Dämpferkammer (4) und die Steuerkammer (36) nur durch die Dämpferfolie (3) voneinander getrennt sind,
c) wobei die Dämpferfolie (3) als biegeelastische Folie (22) ausgebildet ist und der Druckdifferenz zwischen den Drücken in der Dämpferkammer und in der Steuerkammer unterworfen ist und sich jeweils in diejenige Kammer hinein wölbt, wo der niedrigere Druck herrscht,
d) dadurch gekennnzeichnet, dass die Öffnung (37) in der Steuerkammer (36) einen kreisförmigen Umfang aufweist, so dass sich die Dämpferfolie (3) über ihre gesamte Fläche gleichförmig durchwölben kann, ohne lokale Überlastungen einzelner Flächenbereiche.

2. Vorrichtung (1) nach Anspruch 1, **dadurch gekennzeichnet, dass** die Öffnung (37) der Steuerkammer (36) etwa die selben Abmessungen aufweist wie der von der Dämpferfolie (3) gebildete Randbereich der Dämpferkammer (4).

3. Vorrichtung (1) nach einem der Ansprüche 1 oder 2, **dadurch gekennzeichnet, dass** die Öffnung (37) der Steuerkammer (36) einen kreisförmigen Umfang aufweist.

4. Vorrichtung (1) nach einem der Ansprüche 1 bis 3, **dadurch gekennzeichnet, dass** das Gehäuse (31) der Steuerkammer (36) an dem Druckdämpfer (2) festgelegt oder festlegbar ist.

5. Vorrichtung (1) nach einem der vorhergehenden Ansprüche, **gekennzeichnet durch** Luft als Steuerfluid.

6. Vorrichtung (1) nach einem der vorhergehenden Ansprüche, **dadurch gekennzeichnet, dass** an der Steuerkammer (36) und/oder an der Steuerleitung ein Drucksensor angeordnet ist, um den Steuerdruck erfassen und/oder regeln zu können.

7. Vorrichtung (1) nach einem der vorhergehenden Ansprüche, **dadurch gekennzeichnet, dass** an dem Druckdämpfer (2) oder stromabwärts desselben ein Drucksensor angeordnet ist, um ein Öffnen des Nachfüllventils (5) in der Dämpferkammer (4) erkennen zu können.

8. Vorrichtung (1) nach einem der vorhergehenden Ansprüche, **dadurch gekennzeichnet, dass** das Nachfüllventil (5) in der Dämpferkammer (4) durch ein Federelement (30) in eine Schließstellung vorgespannt ist.

9. Vorrichtung (1) nach Anspruch 8, **dadurch gekennzeichnet, dass** das Federelement (30) ein bewegliches Element oder eine bewegliche Platte (29) des Nachfüllventils (5) in vorgespanntem Zustand von innen gegen die Dämpferfolie (3) drückt.

10. Vorrichtung (1) nach Anspruch 9, **dadurch gekennzeichnet, dass** der zum Öffnen des Nachfüllventils (5) erforderliche Steuerdruck des Steuerfluids größer ist als die zum Schließen des Nachfüllventils (5) erforderliche Kraft des Federelements (30), geteilt durch die Fläche der die Dämpferkammer (4) unmittelbar berandenden Dämpferfolie (3).

11. Vorrichtung (1) zum Betreiben eines mit einem vorgeschalteten Druckdämpfer (2) ausgerüsteten Tinten- oder Tintenstrahl-Druckkopfs, wobei der Druckdämpfer (2) mit einer geschlossenen, zumindest teilweise von einer Dämpferfolie (3) berandeten Dämpferkammer (4) versehen ist, in der ein Nachfüllventil (5) angeordnet ist zum Nachfüllen der Dämpferkammer (4) mit Tinte als Reaktion auf eine Einwölbung der Dämpferfolie (3) in die Dämpferkammer (4) hinein, umfassend eine außerhalb der Dämpferkammer (4) angeordnete, steuerbare Einrichtung (6) zum Ausüben eines externen Druckes auf den die Dämpferkammer (4) berandenden Bereich der Dämpferfolie (3), um auf das in der Dämpferkammer (4) angeordnete Nachfüllventil (5) eine einstellbare Vorspannung auszuüben, wobei die Einrichtung (6) zur Ausübung einer einstellbaren Vorspannung auf das Nachfüllventil (5) eine gegenüber der Umgebung hermetisch abgeschlossene Steuerkammer (36) aufweist,
a) mit einem an dem Gehäuse der Steuerkammer (36) angeordneten Anschluss für eine Steuerleitung, um es einem Steuerfluid zu ermöglichen, in die Steuerkammer (36) hinein oder aus der Steuerkammer (36) heraus zu strömen, und um den Fülldruck innerhalb der Steuerkammer (36) zu beeinflussen, und
b) mit einer Öffnung (37), welche der Dämpferfolie (3) zugewandt ist, so dass die Dämpferkammer (4) und die Steuerkammer (36) nur durch die Dämpferfolie (3) voneinander getrennt sind,
c) wobei die Dämpferfolie (3) als biegeelastische Folie (22) ausgebildet ist und der Druckdifferenz zwischen den Drücken in der Dämpferkammer und in der Steuerkammer unterworfen ist und sich jeweils in diejenige Kammer hinein wölbt, wo der niedrigere Druck herrscht,
d) dadurch gekennnzeichnet, dass die Öffnung (37) in der Steuerkammer (36) einen kreisförmigen Umfang aufweist, so dass sich die Dämpferfolie (3) über ihre gesamte Fläche gleichförmig durchwölben kann, ohne lokale Überlastungen einzelner Flächenbereiche.

12. Vorrichtung (1) nach Anspruch 11, **dadurch gekennzeichnet, dass** sie gemäß einem der Ansprüche 1 bis 10 ausgebildet ist.

13. Verfahren zum Betreiben und/oder Spülen eines mit einem vorgeschalteten Druckdämpfer (2) ausgerüsteten Tinten- oder Tintenstrahl-Druckkopfs, wobei der Druckdämpfer (2) mit einer geschlossenen, zumindest teilweise von einer Dämpferfolie (3) berandeten Dämpferkammer (4) versehen ist, umfassend ein in der Dämpferkammer (4) angeordnetes Nachfüllventil (5) zum Nachfüllen der Dämpferkammer (4) mit Tinte als Reaktion auf eine Einwölbung der Dämpferfolie (3) in die Dämpferkammer (4) hinein, wobei mittels einer außerhalb der Dämpferkammer (4) angeordneten, steuerbaren Einrichtung (6) ein externer Druck auf wenigstens einen die Dämpferkammer (4) berandenden Bereich der Dämpferfolie (3) ausgeübt wird, um das in der Dämpferkammer (4) angeordnete Nachfüllventil (5) zu öffnen und dabei einen durchgängig offenen Kanal durch den Druckdämpfer hindurch zum Spülen des Tinten- oder Tintenstrahl-Druckkopfs zu schaffen, und/oder um auf das in der Dämpferkammer (4) angeordnete Nachfüllventil eine einstellbare Vorspannung auszuüben, wobei die Einrichtung (6) zur Öffnung des Nachfüllventils (5) und/oder zur Ausübung einer einstellbaren Vorspannung auf das Nachfüllventil (5) eine eine gegenüber der Umgebung hermetisch abgeschlossene Steuerkammer (36) aufweist,
a) mit einem an dem Gehäuse der Steuerkammer (36) angeordneten Anschluss für eine Steuerleitung, um es einem Steuerfluid zu ermöglichen, in die Steuerkammer (36) hinein oder aus der Steuerkammer (36) heraus zu strömen, und um den Fülldruck innerhalb der Steuerkammer (36) zu beeinflussen, und
b) mit einer Öffnung (37), welche der Dämpferfolie (3) zugewandt ist, so dass die Dämpferkammer (4) und die Steuerkammer (36) nur durch die Dämpferfolie (3) voneinander getrennt sind,
c) wobei die Dämpferfolie (3) als biegeelastische Folie (22) ausgebildet ist und der Druckdifferenz zwischen den Drücken in der Dämpferkammer und in der Steuerkammer unterworfen ist und sich jeweils in diejenige Kammer hinein wölbt, wo der niedrigere Druck herrscht,
d) **dadurch gekennzeichnet, dass** die Öffnung (37) in der Steuerkammer (36) einen kreisförmigen Umfang aufweist, so dass sich die Dämpferfolie (3) über ihre gesamte Fläche gleichförmig durchwölben kann, ohne lokale Überlastungen einzelner Flächenbereiche.

## Claims

1. Device (1) for cleaning an ink or ink-jet print head equipped with an upstream pressure absorber (2), wherein the pressure absorber (2) is provided with a closed damper chamber (4) that is at least partially limited by a damper film (3), comprising a refill valve (5) arranged in the damper chamber (4) for refilling the damper chamber (4) with ink in response to a curvature of the damper film (3) into the damper chamber (4), and a controllable device (6) arranged outside the damper chamber (4) for exerting an external pressure on an area of the damper film (3) limiting the damper chamber (4) in order to open the refill valve (5) arranged in the damper chamber (4) and thereby create a continuously open channel through the pressure absorber for cleaning the ink or ink-jet print head, wherein the device (6) for opening the refill valve (5) comprises a control chamber (36) which is hermetically sealed from the surroundings,
a) with a connector for a control line which is arranged on the housing of the control chamber (36) in order to allow a control fluid to flow into the control chamber (36) or out of the control chamber (36) and to influence the filling pressure inside the control chamber (36), and
b) with an opening (37) facing to the damper film (3) so that the damper chamber (4) and the control chamber (36) are separated from each other only by the damper film (3),
c) wherein the damper film (3) is designed as a flexurally elastic film (22) and is subjected to the pressure difference between the pressures in the damper chamber and in the control chamber and bulges into the chamber where the lower pressure prevails,
**characterized in that**
d) the opening (37) in the control chamber (36) has a circular periphery, so that the damper film (3) can bulge uniformly over its entire surface without local overloading of individual surface areas.

2. Device (1) according to claim 1, **characterized in that** the opening (37) of the control chamber (36) has substantially the same dimensions as the peripheral area of the damper chamber (4) formed by the damper film (3).

3. Device (1) according to one of the claims 1 or 2, **characterized in that** the opening (37) of the control chamber (36) has a circular periphery.

4. Device (1) according to one of claims 1 to 3, **characterized in that** the housing (31) of the control chamber (36) is secured or securable on the pressure absorber (2).

5. Device (1) according to one of the preceding claims, **characterized by** air as the control fluid.

6. Device (1) according to one of the preceding claims, **characterized in that** a pressure sensor is arranged on the control chamber (36) and/or on the control line in order to facilitate a recording and/or regulation of the control pressure.

7. Device (1) according to one of the preceding claims, **characterized in that** a pressure sensor is arranged on the pressure absorber (2) or downstream of it in order to facilitate a detection of an opening of the refill valve (5) in the damper chamber (4).

8. Device (1) according to one of the preceding claims, **characterized in that** the refill valve (5) in the damper chamber (4) is pretensioned by a spring element (30) into a closed position.

9. Device (1) according to claim 8, **characterized in that** the spring element (30) presses a movable element or a movable plate (29) of the refill valve (5) in pretensioned condition from the inside against the damper film (3).

10. Device (1) according to claim 9, **characterized in that** the control pressure of the control fluid necessary for opening the refill valve (5) is greater than the force of the spring element (30) necessary for closing the refill valve (5), divided by the surface area of the damper film (3) directly limiting the damper chamber (4).

11. Device (1) for operating an ink or ink-jet print head equipped with an upstream pressure absorber (2), wherein the pressure absorber (2) is provided with a closed damper chamber (4) that is at least partially limited by a damper film (3) in which a refill valve (5) is arranged for refilling the damper chamber (4) with ink in response to a curvature of the damper film (3) into the damper chamber (4), comprising a controllable device (6) arranged outside the damper chamber (4) for exerting an external pressure on an area of the damper film (3) limiting the damper chamber (4) in order to exert an adjustable pretensioning on the refill valve (5) arranged in the damper chamber (4), wherein the device (6) for exerting a controllable external pressure on the refill valve (5) comprises a control chamber (36) which is hermetically sealed from the surroundings,
a) with a connector for a control line which is arranged on the housing of the control chamber (36) in order to allow a control fluid to flow into the control chamber (36) or out of the control chamber (36) and to influence the filling pressure inside the control chamber (36), and
b) with an opening (37) facing to the damper film (3) so that the damper chamber (4) and the control chamber (36) are separated from each other only by the damper film (3),
c) wherein the damper film (3) is designed as a flexurally elastic film (22) and is subjected to the pressure difference between the pressures in the damper chamber and in the control chamber and bulges into the chamber where the lower pressure prevails,
**characterized in that**
d) the opening (37) in the control chamber (36) has a circular periphery, so that the damper film (3) can bulge uniformly over its entire surface without local overloading of individual surface areas.

12. Device (1) according to claim 11, **characterized in that** is formed according to one of claims 1 to 10.

13. Process for operating and/or cleaning an ink or ink-jet print head equipped with an upstream pressure absorber (2), wherein the pressure absorber (2) is provided with a closed damper chamber (4) that is at least partially limited by a damper film (3), comprising a refill valve (5) arranged in the damper chamber (4) for refilling the damper chamber (4) with ink in response to a curvature of the damper film (3) into the damper chamber (4), wherein an external pressure on an area of the damper film (3) limiting the damper chamber (4) is applied by a controllable device (6) arranged outside the damper chamber (4) in order to open the refill valve (5) arranged in the damper chamber (4) and also to create a continuously open channel through the pressure absorber for cleaning the ink or ink-jet print head, and/or in order to exert an adjustable pretensioning on the refill valve (5) arranged in the damper chamber (4), wherein the device (6) comprises a control chamber (36) which is hermetically sealed from the surrounding for opening the refill valve (5) and/or for exertion of an adjustable pretensioning on the refill valve (5),
a) with a connector for a control line which is arranged on the housing of the control chamber (36) in order to allow a control fluid to flow into the control chamber (36) or out of the control chamber (36) and to influence the filling pressure inside the control chamber (36), and
b) with an opening (37) facing to the damper film (3) so that the damper chamber (4) and the control chamber (36) are separated from each other only by the damper film (3),
c) wherein the damper film (3) is designed as a flexurally elastic film (22) and is subjected to the pressure difference between the pressures in the damper chamber and in the control chamber and bulges into the chamber where the lower pressure prevails,
**characterized in that**
d) the opening (37) in the control chamber (36) has a circular periphery, so that the damper film (3) can bulge uniformly over its entire surface without local overloading of individual surface areas.

## Revendications

1. Dispositif (1) pour nettoyer une tête d'impression à encre ou jet d'encre équipée d'un amortisseur de pression (2) monté en amont, en ce que l' amortisseur de pression (2) comprend une chambre d'amortisseur (4) fermée, délimitée au moins en partie par une feuille d'amortisseur (3), comprenant une soupape de recharge (5) disposée dans la chambre d'amortisseur (4) et conçue pour recharger la chambre d'amortisseur (4) en encre en réponse à une configuration concave de la feuille d'amortisseur (3) dans la chambre d'amortisseur (4), et un dispositif (6) commandable agencé à l'extérieur de la chambre d'amortisseur (4) qui sert à exercer une pression externe sur la zone de la feuille d'amortisseur (3) délimitant la chambre d'amortisseur (4), pour ouvrir la soupape de recharge (5) disposée dans la chambre d'amortisseur (4) et créer ainsi un canal ouvert traversant à travers l'amortisseur de pression pour nettoyer la tête d'impression à encre ou jet d'encre, en ce que le dispositif (6) pour ouvrir la soupape de recharge (5) comporte une chambre de commande (36) hermétiquement fermée par rapport à l'environnement,
a) avec un raccordement disposé sur le boîtier de la chambre de commande (36) pour une ligne de commande, pour permettre à un fluide de commande d'entrer dans la chambre de commande (36) ou de sortir de la chambre de commande (36), et afin d'exercer une influence sur la pression de remplissage à l'intérieur de la chambre de commande (36), et
b) avec une ouverture (37) qui est orientée vers la feuille d'amortisseur (3), de sorte que la chambre d'amortisseur (4) et la chambre de commande (36) sont séparées l'une de l'autre uniquement par la feuille d'amortisseur (3),
c) en ce que la feuille d'amortisseur (3) se présente sous forme de feuille élastique à la flexion (22) et est soumise à la différence de pression entre les pressions dans la chambre d'amortisseur et dans la chambre de commande et s'incurve respectivement dans la chambre où règne la pression la plus basse,
**caractérisé en ce que**
d) l'ouverture (37) dans la chambre de commande (36) présente une circonférence circulaire, de sorte que la feuille d'amortisseur (3) peut se courber uniformément sur toute sa surface, sans surcharge locale de certaines zones de surface.

2. Dispositif (1) selon la revendication 1, **caractérisé en ce que** l'ouverture (37) de la chambre de commande (36) présente approximativement les mêmes dimensions que la zone périphérique formée par la feuille d'amortisseur (3) de la chambre d'amortisseur (4).

3. Dispositif (1) selon la revendication 1 ou 2, **caractérisé en ce que** l'ouverture (37) de la chambre de commande (36) présente une circonférence circulaire.

4. Dispositif (1) selon l'une des revendications 1 à 3, **caractérisé en ce que** le boîtier (31) de la chambre de commande (36) est fixé ou peut être fixé sur l'amortisseur de pression (2).

5. Dispositif (1) selon l'une des revendications précédentes, **caractérisé par** de l'air comme fluide de commande.

6. Dispositif (1) selon l'une des revendications précédentes, **caractérisé en ce qu'**un capteur de pression est disposé sur la chambre de commande (36) et/ou sur la ligne de commande afin de pouvoir détecter et/ou régler la pression de commande.

7. Dispositif (1) selon l'une des revendications précédentes, **caractérisé en ce qu'**un capteur de pression est disposé sur l'amortisseur de pression (2) ou en aval de celui-ci afin de pouvoir détecter une ouverture de la soupape de recharge (5) dans la chambre d'amortisseur (4).

8. Dispositif (1) selon l'une des revendications précédentes, **caractérisé en ce que** la soupape de recharge (5) dans la chambre d'amortisseur (4) est précontrainte par un élément à ressort (30) dans une position de fermeture.

9. Dispositif (1) selon la revendication 8, **caractérisé en ce que** l'élément à ressort (30) presse à l'état précontraint de l'intérieur contre la feuille d'amortisseur (3) un élément mobile ou une plaque mobile (29) de la soupape de recharge (5).

10. Dispositif (1) selon la revendication 9, **caractérisé en ce que** la pression de commande du fluide de commande nécessaire à l'ouverture de la soupape de recharge (5) est supérieure à la force de l'élément à ressort (30) nécessaire à la fermeture de la soupape de recharge (5), divisée par la surface de la feuille d'amortisseur (3) délimitant directement la chambre d'amortisseur (4).

11. Dispositif (1) pour faire fonctionner une tête d'impression à encre ou jet d'encre équipée d'un amortisseur de pression (2) monté en amont, en ce que l'amortisseur de pression (2) comprend une chambre d'amortisseur (4) fermée, délimitée au moins en partie par une feuille d'amortisseur (3), dans laquelle chambre d'amortisseur est disposée une soupape de recharge (5) pour recharger la chambre d'amortisseur (4) en encre en réponse à une configuration concave de la feuille d'amortisseur (3) dans la chambre d'amortisseur (4), comprenant un dispositif commandable agencé à l'extérieur de la chambre d'amortisseur (4) qui sert à exercer une pression externe sur la zone de la feuille d'amortisseur (3) délimitant la chambre d'amortisseur (4), afin d'exercer une précontrainte réglable sur la soupape de recharge (5) disposée dans la chambre d'amortisseur (4), en ce que le dispositif (6) pour exercer une précontrainte réglable sur la soupape de recharge (5) comporte une chambre de commande (36) hermétiquement fermée par rapport à l'environnement,
a) avec un raccordement disposé sur le boîtier de la chambre de commande (36) pour une ligne de commande, pour permettre à un fluide de commande d'entrer dans la chambre de commande (36) ou de sortir de la chambre de commande (36), et afin d'exercer une influence sur la pression de remplissage à l'intérieur de la chambre de commande (36), et
b) avec une ouverture (37) qui est orientée vers la feuille d'amortisseur (3), de sorte que la chambre d'amortisseur (4) et la chambre de commande (36) sont séparées l'une de l'autre uniquement par la feuille d'amortisseur (3),
c) en ce que la feuille d'amortisseur (3) se présente sous forme de feuille élastique à la flexion (22) et est soumise à la différence de pression entre les pressions dans la chambre d'amortisseur et dans la chambre de commande et s'incurve respectivement dans la chambre où règne la pression la plus basse,
**caractérisé en ce que**
d) l'ouverture (37) dans la chambre de commande (36) présente une circonférence circulaire, de sorte que la feuille d'amortisseur (3) peut se courber uniformément sur toute sa surface, sans surcharge locale de certaines zones de surface.

12. Dispositif (1) selon la revendication 11, **caractérisé en ce qu'**il est conçu selon l'une des revendications 1 à 10.

13. Dispositif (1) pour faire fonctionner et/ou nettoyer une tête d'impression à encre ou jet d'encre équipée d'un amortisseur de pression (2) monté en amont, en ce que l'amortisseur de pression (2) comprend une chambre d'amortisseur (4) fermée, délimitée au moins en partie par une feuille d'amortisseur (3), comprenant une soupape de recharge (5) disposée dans la chambre d'amortisseur (4) et conçue pour recharger la chambre d'amortisseur (4) en encre en réponse à une configuration concave de la feuille d'amortisseur (3) dans la chambre d'amortisseur (4), en ce qu'au moyen d'un dispositif (6) commandable agencé à l'extérieur de la chambre d'amortisseur (4) est exercée une pression externe sur au moins une zone de la feuille d'amortisseur (3) délimitant la chambre d'amortisseur (4), pour ouvrir la soupape de recharge (5) disposée dans la chambre d'amortisseur (4) et créer ainsi un canal ouvert traversant à travers l'amortisseur de pression pour nettoyer la tête d'impression à encre ou jet d'encre, et/ou exercer une précontrainte réglable sur la soupape de recharge disposée dans la chambre d'amortisseur (4), en ce que le dispositif (6) pour ouvrir la soupape de recharge (5) et/ou pour exercer une précontrainte réglable sur la soupape de recharge (5) comporte une chambre de commande (36) hermétiquement fermée par rapport à l'environnement,
a) avec un raccordement disposé sur le boîtier de la chambre de commande (36) pour une ligne de commande, pour permettre à un fluide de commande d'entrer dans la chambre de commande (36) ou de sortir de la chambre de commande (36), et afin d'exercer une influence sur la pression de remplissage à l'intérieur de la chambre de commande (36), et
b) avec une ouverture (37) qui est orientée vers la feuille d'amortisseur (3), de sorte que la chambre d'amortisseur (4) et la chambre de commande (36) sont séparées l'une de l'autre uniquement par la feuille d'amortisseur (3),
c) en ce que la feuille d'amortisseur (3) se présente sous forme de feuille élastique à la flexion (22) et est soumise à la différence de pression entre les pressions dans la chambre d'amortisseur et dans la chambre de commande et s'incurve respectivement dans la chambre où règne la pression la plus basse,
**caractérisé en ce que**
d) l'ouverture (37) dans la chambre de commande (36) présente une circonférence circulaire, de sorte que la feuille d'amortisseur (3) peut se courber uniformément sur toute sa surface, sans surcharge locale de certaines zones de surface.
